# FASCICULE DE BREVET EUROPEEN

(11) **EP 3 103 164 B1**
(45) Date de publication et mention de la délivrance du brevet: **24.10.2018**
(21) Numéro de dépôt: 15704472.8
(22) Date de dépôt: 26.01.2015
(51) Int. Cl.: H01R 13/627, H01R 13/635, H01R 12/72

(54) **CONNECTEUR ET ENSEMBLE CONNECTEUR CORRESPONDANT**
STECKVERBINDER UND ENTSPRECHENDE VERBINDERANORDNUNG
CONNECTOR AND CORRESPONDING CONNECTOR ASSEMBLY

(30) Priorité: 03.02.2014 FR 1450808
(43) Date de publication de la demande: 14.12.2016
(73) Titulaire: Nicomatic SA, 74890 Bons en Chablais (FR)
(72) Inventeur: TEZGURLER, Hakan, F-74890 Bons en Chablais (FR)
(74) Mandataire: Croonenbroek, Thomas Jakob
(86) Numéro de dépôt international: PCT/EP2015/051486
(87) Numéro de publication internationale: WO 2015/113934

(56) Documents cités:
- GB-A- 2 288 924
- JP-U- S5 853 491
- US-A- 5 741 150
- US-A1- 2005 106 912
- US-A1- 2010 323 544
- US-B1- 7 405 929

## Description

L'invention concerne un connecteur comportant un mécanisme de connexion et déconnexion à un connecteur complémentaire. L'invention concerne aussi un ensemble connecteur comportant un tel connecteur.

On peut utiliser un tel connecteur par exemple pour des applications militaires, aéronautiques ou aérospatiales, ou encore médicales.

De façon générale, un ensemble connecteur comprenant deux connecteurs complémentaires, à savoir un connecteur mâle et un connecteur femelle, est couramment utilisé pour un raccordement électrique amovible à un circuit électrique, tel qu'un circuit imprimé.

Typiquement, le connecteur mâle comprend une pluralité de broches de connexion disposées en une ou plusieurs rangées. Le connecteur femelle comprend quant à lui des contacts électriques femelles aptes à recevoir les broches de connexion mâles et raccordés à des conducteurs électriques pour établir un contact électrique.

En raison des forces de frottement existant entre les contacts femelles et les broches de connexion mâles, afin d'aider un utilisateur à séparer les deux connecteurs femelle et mâle, il est connu de prévoir un mécanisme d'éjection monté de façon mobile sur l'un des connecteurs.

Selon une solution connue, le mécanisme de déconnexion comprend deux leviers d'éjection pouvant être actionnés manuellement, et montés au niveau des parois latérales d'extrémité d'un des connecteurs, tel que le connecteur mâle.

Un tel levier est par exemple conformé sensiblement en « L ». Le levier présente un premier prolongement en saillie par rapport à la coque du connecteur portant le mécanisme de déconnexion, tel que le connecteur mâle, en position de repos, c'est-à-dire lorsque les deux connecteurs complémentaires sont connectés. Le levier présente un second prolongement formant pied de levier et s'étendant à l'intérieur d'une cavité du connecteur mâle comprenant les broches de connexion.

Lorsqu'un levier est actionné manuellement selon un mouvement rotatif, le pied de levier vient pousser le connecteur complémentaire, tel que le connecteur femelle, ce connecteur complémentaire étant alors déplacé verticalement par le pied du levier formant éjecteur dans le but de séparer le connecteur femelle du connecteur mâle.

Selon cette solution, la course du levier est limitée par une butée au niveau d'une paroi intérieure du connecteur, tel que le connecteur mâle, portant les leviers d'éjection.

Toutefois, avec une telle solution, le mouvement du pied de levier pour venir pousser le connecteur complémentaire est rotatif, de sorte que l'effort appliqué au connecteur complémentaire bascule pendant l'actionnement du levier. La déconnexion avec un tel effort basculé peut ne pas être précise au niveau des zones d'enfichage des contacts électriques.

En outre, un tel mécanisme de déconnexion n'est pas prévu pour verrouiller la connexion entre les deux connecteurs dans la position de connexion.

De plus, selon cette solution connue, lorsque les deux connecteurs sont accouplés, les leviers d'actionnement occupent un espace non négligeable derrière la coque du connecteur portant le mécanisme d'éjection. Cet encombrement du connecteur portant le mécanisme d'éjection, ne permet donc pas si ce dernier est monté sur une carte de circuit électrique, l'agencement d'autres composants électriques et/ou électroniques, tels que des résistances par exemple, dans cet espace occupé par les leviers d'actionnement,
Le document US 2005/106912 A1 divulgue un connecteur tel que revendiqué dans le préambule de la revendication indépendante 1.

L'invention a donc pour objectif de pallier au moins partiellement les inconvénients de l'art antérieur, en proposant une alternative de connecteur portant un mécanisme qui soit ergonomique et permettant à la fois :
- une connexion fiable et de façon simple entre les deux connecteurs, et
- une déconnexion rapide et simple, sans détériorer les contacts électriques complémentaires.

À cet effet, l'invention a pour objet un connecteur tel que divulgué dans la revendication indépendante 1 et apte à être connecté avec un connecteur complémentaire selon un axe d'enfichage pour réaliser une connexion électrique.

Le mécanisme porté par l'un des connecteurs est ainsi apte à s'engager dans le connecteur complémentaire pour verrouiller la connexion mécanique entre les deux connecteurs de façon à sécuriser la connexion électrique entre les deux connecteurs. L'engagement mécanique du mécanisme au connecteur complémentaire s'opère selon un mouvement simple de façon naturelle tout en garantissant une connexion fiable.

De plus, le dispositif d'éjection permet de pousser le connecteur complémentaire selon la direction d'enfichage des broches de connexion portées par l'un des connecteurs dans les contacts électriques correspondants portés par l'autre connecteur. Ceci permet d'éviter d'abîmer les contacts électriques en forçant sur les connecteurs pour les séparer. On comprend donc que la déconnexion s'opère dans l'alignement des contacts électriques, notamment des broches de connexion électrique évitant ainsi d'abîmer ces broches.

Des pièces de forme simple, tels que des pions, sont utilisées pour réaliser la fonction d'éjection. De tels pions peuvent en outre être facilement montés à l'intérieur dudit connecteur de façon à être entraînés en translation par un dispositif d'actionnement associé.

On réalise ainsi de façon simple un mécanisme appliquant un effort toujours dans l'axe d'enfichage pour permettre une déconnexion précise au niveau des zones d'enfichage des deux connecteurs.

Ledit connecteur peut en outre comporter une ou plusieurs caractéristiques suivantes, prises séparément ou en combinaison :
- le dispositif d'actionnement est monté pivotant ;
- un dispositif d'actionnement est fixé audit connecteur à l'aide d'un axe agencé de manière à traverser transversalement ledit connecteur et le dispositif d'actionnement, et le dispositif d'actionnement est monté mobile en pivotement autour dudit axe ;
- le dispositif d'actionnement est monté mobile en translation sensiblement transversalement à l'axe d'enfichage ;
- le dispositif d'éjection est monté sur ledit connecteur entre une position escamotée à l'intérieur dudit connecteur et une position en saillie par rapport audit connecteur en direction du connecteur complémentaire.

Selon un mode de réalisation préféré, le mécanisme de connexion et déconnexion comprend deux dispositifs d'actionnement et deux dispositifs d'éjection respectivement associés à un dispositif d'actionnement.

Ledit connecteur peut s'étendre longitudinalement par une première et une deuxième parois latérales d'extrémité et les deux dispositifs d'actionnement sont par exemple agencés sur les deux parois latérales d'extrémité longitudinalement opposées dudit connecteur.

Le connecteur permet ainsi une prise en main ergonomique, simple d'utilisation, et permettant de connecter et déconnecter de façon équilibrée, sans outil spécifique et en aveugle.

Ledit connecteur peut en outre comporter une ou plusieurs caractéristiques suivantes, prises séparément ou en combinaison :
- ledit connecteur s'étend sensiblement transversalement à l'axe d'enfichage ;
- la première partie d'un dispositif d'actionnement présente un moyen de maintien au connecteur complémentaire, par exemple réalisé sous la forme d'un crochet ;

- la deuxième partie présente une surface de contact inclinée par rapport à l'axe d'enfichage ;
- un dispositif d'actionnement est réalisé sous la forme d'un levier d'actionnement comprenant une première partie et une deuxième partie présentant une forme sensiblement en « L » ;
- un dispositif d'actionnement comprend une partie de préhension accessible depuis l'extérieur dudit connecteur ;
- la partie de préhension est agencée à l'extrémité du dispositif d'actionnement opposée à l'extrémité configurée pour coopérer avec le connecteur complémentaire ;
- un dispositif d'actionnement comporte une molette présentant une partie de préhension accessible depuis l'extérieur dudit connecteur et une partie ménagée à l'intérieur dudit connecteur pour coopérer avec un dispositif d'éjection associé ;
- ledit connecteur est un connecteur femelle apte à recevoir des broches de connexion correspondantes d'un connecteur mâle complémentaire.

L'invention concerne aussi un ensemble connecteur comprenant un connecteur femelle et un connecteur mâle complémentaire du connecteur femelle, caractérisé en ce qu'au moins un des connecteurs est tel que défini précédemment. Selon un mode de réalisation préféré, il s'agit du connecteur femelle.

Selon un aspect de l'invention, le connecteur complémentaire au connecteur portant le mécanisme de connexion et déconnexion présente au moins un logement configuré pour l'engagement et le maintien d'au moins un élément du mécanisme de connexion et déconnexion.

Selon un exemple de réalisation, les deux connecteurs s'étendent longitudinalement et le logement est réalisé par un décrochement des parois d'extrémité longitudinalement opposées du connecteur complémentaire au connecteur portant ledit mécanisme.

En alternative, le logement est réalisé à l'intérieur du connecteur complémentaire au connecteur portant ledit mécanisme.

Le connecteur complémentaire peut comporter un premier moyen de maintien présentant une pente et une portion d'appui apte à coopérer avec un deuxième moyen de maintien complémentaire porté par le mécanisme de connexion et déconnexion.

D'autres caractéristiques et avantages de l'invention ressortiront de la description suivante, donnée à titre d'exemple, sans caractère limitatif, en regard des dessins annexés parmi lesquels :
- la figure 1 illustre un ensemble connecteur comprenant un connecteur femelle et un connecteur mâle complémentaires assemblés l'un avec l'autre, et un mécanisme de connexion et déconnexion des deux connecteurs selon un premier mode de réalisation,
- la figure 2a est une vue en perspective des connecteurs mâle et femelle de l'ensemble connecteur de la figure 1 déconnectés, sur laquelle un dispositif d'actionnement du mécanisme de connexion et déconnexion a été entraîné en pivotement,
- la figure 2b représente les connecteurs mâle et femelle de l'ensemble connecteur de la figure 1 munis de contacts électriques,
- la figure 3a est une vue de dessous du connecteur femelle de la figure 2a,
- la figure 3b est une vue en coupe selon l'axe A-A défini à la figure 3a, des connecteurs mâle et femelle à l'état déconnecté,
- la figure 4 est une vue en perspective de l'ensemble connecteur représentant les connecteurs mâle et femelle déconnectés l'un par rapport à l'autre et un mécanisme de connexion et déconnexion des deux connecteurs selon un deuxième mode de réalisation dont un dispositif d'actionnement a été entraîné en pivotement,
- la figure 5a est une vue de dessous du connecteur femelle de la figure 4,
- la figure 5b est une vue en coupe selon l'axe B-B défini à la figure 5a, des connecteurs mâle et femelle à l'état déconnecté,
- la figure 6a est une vue en perspective de l'ensemble connecteur représentant les connecteurs mâle et femelle déconnectés l'un par rapport à l'autre et un mécanisme de connexion et déconnexion des deux connecteurs selon un troisième mode de réalisation,
- la figure 6b est une vue en coupe de l'ensemble connecteur de la figure 6a selon le troisième mode de réalisation représentant les deux connecteurs à l'état assemblé,
- la figure 6c est une vue en coupe de l'ensemble connecteur des figures 6a et 6b dans laquelle le mécanisme de connexion et déconnexion est à l'état déconnecté,
- la figure 7 illustre une variante de réalisation du mécanisme de connexion et déconnexion selon le troisième mode de réalisation, dans laquelle un dispositif d'actionnement est réalisé en deux parties,
- les figures 8a à 8c représentent différentes étapes d'une séquence de connexion des deux connecteurs mâle et femelle de l'ensemble connecteur de la figure 1, et
- les figures 9a et 9b représentent différentes étapes d'une séquence de connexion des deux connecteurs mâle et femelle de l'ensemble connecteur de la figure 6a.

Sur ces figures, les éléments sensiblement identiques portent les mêmes références.

Sur les figures 4 à 5b, les éléments correspondants aux éléments des figures 1 à 3b portent les mêmes références précédées de la centaine 1. Sur les figures 6a à 6c, 9a et 9b, les éléments correspondants aux éléments des figures 1 à 3b portent les mêmes références précédées de la centaine 2.

On a représenté de façon simplifiée sur la figure 1 un ensemble connecteur 1 comprenant un connecteur femelle 3 et un connecteur mâle 5 complémentaire du connecteur femelle 3. Il s'agit en particulier de connecteurs 3, 5 dits connecteurs plats.

La figure 2a illustre une vue éclatée de l'ensemble connecteur 1, avec le connecteur femelle 3 et le connecteur mâle 5 complémentaire à l'état désassemblé. Les deux connecteurs 3, 5 sont aptes à être connectés l'un à l'autre selon une direction d'enfichage I pour réaliser une connexion électrique. Les deux connecteurs 3 et 5 sont également aptes à être déconnectés l'un de l'autre selon l'axe d'enfichage I.

À cet effet, l'ensemble connecteur 1 comporte en outre un mécanisme de connexion et déconnexion 7, 107, 207 du connecteur femelle 3 au connecteur mâle 5.

Le mécanisme de connexion et déconnexion 7, 107 ou 207 est décrit plus en détail par la suite, en référence aux figures 1 à 3b pour un premier mode de réalisation, en référence aux figures 4 à 5b pour un deuxième mode de réalisation, et en référence aux figures 6a à 6c pour un troisième mode de réalisation.

Le mécanisme de connexion et déconnexion 7, 107 ou 207 est monté sur l'un ou l'autre des connecteurs 3 ou 5. Selon les modes de réalisation décrits dans la présente, le mécanisme de connexion et déconnexion 7, 107 ou 207 est monté sur le connecteur femelle 3.

Par ailleurs, on peut prévoir tout moyen approprié permettant d'empêcher un actionnement intempestif non souhaité du mécanisme de connexion et déconnexion 7, 107 ou 207, tel qu'un capot (non représenté) disposé autour de l'ensemble connecteur 1. Bien entendu, dans ce cas, le capot est avantageusement prévu avec un passage conformé pour permettre à un utilisateur d'accéder facilement au mécanisme de connexion et déconnexion 7, 107, 207.

### Connecteur femelle

On décrit ci-après plus en détail le connecteur femelle 3.

Selon le mode de réalisation illustré, le connecteur femelle 3 s'étend longitudinalement de façon sensiblement transversale à la direction d'enfichage I.

En référence aux figures 2a à 3b, le connecteur femelle 3 présente une coque 9.

Selon un mode de réalisation préféré, la coque 9 est réalisée dans un matériau comprenant de l'aluminium ou un alliage d'aluminium, par exemple en aluminium nickelé.

La coque 9 présente par exemple une forme sensiblement de cadre parallélépipédique avec deux parois longitudinales 11 opposées et deux parois latérales d'extrémité 13 opposées. Les parois latérales d'extrémité 13 sont longitudinalement opposées.

Selon les modes de réalisation décrits, les parois latérales 13 forment respectivement un support pour le mécanisme de connexion et déconnexion 7 (figures 1 à 3b) ou 107 (figures 4 à 5b) ou 207 (figures 6a à 7). Pour ce faire, on peut prévoir un décrochement 14 au niveau de chaque paroi latérale 13 pour disposer au moins un élément du mécanisme de connexion et déconnexion 7 (figure 2a) ou 107 (figure 4) ou 207 (figures 6a à 7).

Le connecteur femelle 3 peut comprendre de plus un moyen de fixation 15 du mécanisme de connexion et déconnexion 7 (figures 1 à 2b, et 3b) ou 107 (figures 4 et 5b) ou encore 207 (figures 6a à 7).

Le moyen de fixation 15 est par exemple réalisé à l'aide d'un axe 15 agencé de manière à traverser au moins un élément du mécanisme de connexion et déconnexion 7 (figures 1 à 3b) ou 107 (figures 4 à 5b), 207 (figure 6a) tel que cela sera décrit plus en détail par la suite. Les extrémités de l'axe 15 sont reçues dans deux trous 17 complémentaires prévus à cet effet sur la coque 9 (cf. figures 2a et 4), plus précisément au niveau des parois latérales 13.

Selon une alternative, on peut prévoir que le connecteur femelle 3 présente un moyen de guidage interne, à titre d'exemple non limitatif de type queue d'aronde, et un moyen de fixation tel qu'une goupille pour maintenir au moins un élément du mécanisme de connexion et déconnexion 207 dans le connecteur femelle 3.

Le connecteur femelle 3 comprend en outre un support 19 de contacts électriques. Le support 19 de contacts électriques est par exemple agencé sensiblement centralement selon l'axe longitudinal du connecteur femelle 3. Le support 19 de contacts électriques s'étend par exemple en faisant saillie de part et d'autre de la coque 9 du connecteur femelle 3 selon la direction d'enfichage I, comme cela est mieux visible sur les figures 3b et 5b.

Le support 19 de contacts électriques peut comporter au moins un premier orifice 21 ou une ou plusieurs rangées de premiers orifices 21. Le support 19 de contacts électriques présente par exemple une forme générale de bloc sensiblement parallélépipédique, dans lequel les premiers orifices 21 sont ménagés pour recevoir des premiers contacts électriques 22 visibles sur la figure 2b. Les premiers contacts électriques 22 sont conformés pour permettre l'enfichage de seconds contacts électriques complémentaires (décrits par la suite) complémentaires portés par le connecteur mâle 5.

Le nombre de premiers orifices 21 est choisi en fonction du nombre de contacts nécessaires pour la connexion souhaitée.

Par ailleurs, selon l'exemple illustré, les premiers orifices 21 présentent par exemple une forme sensiblement cylindrique. Les premiers contacts électriques 22 peuvent présenter une forme sensiblement cylindrique complémentaire de la forme cylindrique des premiers orifices 21.

### Connecteur mâle

Le connecteur mâle 5 mieux visible sur la figure 2b, présente également une coque 23.

Selon un mode de réalisation préféré, la coque 23 est réalisée dans un matériau comprenant de l'aluminium ou un alliage d'aluminium. Il peut s'agir du même matériau que le matériau du connecteur femelle 3, par exemple de l'aluminium nickelé.

La coque 23 forme un boîtier mâle, de forme sensiblement parallélépipédique présentant deux parois longitudinales 25 opposées et deux parois latérales 27 opposées. Les parois latérales d'extrémité 27 sont longitudinalement opposées.

On peut prévoir un logement 29 (figures 2b, 3b, 4, 5b) ou 229 (figure 6b) pour recevoir au moins partiellement au moins un élément du mécanisme de connexion et déconnexion 7 (figures 1 à 3b) ou 107 (figures 4 à 5b) ou 207 (figures 6a à 7), tel que cela sera détaillé par la suite. Ce logement 29, 229 est également configuré pour l'engagement et le maintien d'au moins un élément du mécanisme de connexion et déconnexion 7, 107 ou 207 ou 207.

Le logement 29 (figures 2b, 3b, 4, 5b) peut être réalisé par un décrochement par exemple selon l'axe d'enfichage I au niveau des parois latérales d'extrémité 27 de la coque 23. En variante, le logement 229 (figure 6b) peut être réalisé à l'intérieur du connecteur mâle 5 par exemple selon l'axe d'enfichage I.

Le connecteur mâle 5 présente en outre un premier moyen de maintien 31 ou 231 conformé pour coopérer avec le mécanisme de connexion et déconnexion 7 (figures 2b et 3b) ou 107 (figures 4 et 5b) ou 207 (figures 6a à 7), afin de maintenir la connexion entre les deux connecteurs 3 et 5.

Le premier moyen de maintien 31, 231 présente à cet effet une pente 31a, 231a et une portion d'appui 31b, 231b.

La portion d'appui 31b est par exemple accessible depuis l'extérieur du connecteur mâle 5 selon les exemples illustrés sur les figures 2b, 3b, 4 et 5b. En variante, la portion d'appui 231b peut ne pas être accessible depuis l'extérieur du connecteur mâle 5 mais au contraire est ménagé à l'intérieur du connecteur mâle 5.

La coopération entre la pente 31a, respectivement 231a, et la portion d'appui 31b, respectivement 231b, avec au moins un élément du mécanisme de connexion et déconnexion 7 (figure 3b) ou 107 (figure 5b) ou 207 (figures 6a à 7) sera décrite plus en détail par la suite.

Comme cela est mieux visible sur la figure 3b ou 5b, le boîtier mâle 5 comprend en outre une base ou paroi de fond 33 à partir de laquelle les parois longitudinales 25 et les parois latérales d'extrémité 27 s'étendent parallèlement à la direction d'enfichage I.

De plus, le connecteur mâle 5 comprend également un support 35 de contacts électriques (figures 2a et 2b ou 4).

Le support 35 de contacts électriques du connecteur mâle 5 est agencé de manière à être en vis-à-vis du support 19 correspondant de contacts électriques du connecteur femelle 3 lorsque les deux connecteurs 3, 5 sont connectés. Le support 35 de contacts électriques est par exemple agencé de façon sensiblement centrale selon l'axe longitudinal du connecteur mâle 5.

Selon les modes de réalisation illustrés, les parois longitudinales 25 et les parois latérales d'extrémité 27 définissent entre elles une cavité 36 (figure 3b ou 5b ou 6c) dans laquelle est ménagé le support 35 de contacts électriques.

Le support 35 de contacts électriques comprend au moins un orifice 37 muni d'un second contact électrique 39 configuré pour se connecter au connecteur femelle 3 complémentaire via un premier orifice 21 et un premier contact électrique 22 associés du connecteur femelle 3.

Le nombre et la disposition des orifices 37, et donc des seconds contacts électriques 39, sont tributaires du nombre et de la disposition des premiers orifices 21 associés du connecteur femelle 3. Autrement dit, le connecteur mâle 5 présente le même nombre d'orifices 37 que le connecteur femelle 3 et ces orifices 37 sont agencés de manière à être en vis-à-vis des orifices 21 associés du connecteur femelle 3 lorsque les deux connecteurs 3 et 5 sont connectés l'un avec l'autre. Selon l'exemple illustré, le connecteur mâle 5 comprend plusieurs rangées d'orifices 37 munis de seconds contacts électriques 39.

Selon l'exemple illustré sur la figure 2b, les seconds contacts électriques 39 du connecteur mâle 5 présentent des broches de connexion conformées pour s'enficher dans les premiers contacts électriques 22 dans les orifices 21 associés du connecteur femelle 3. Les broches de connexion présentent par exemple une forme générale sensiblement cylindrique complémentaire de la forme cylindrique des premiers orifices 21 du connecteur femelle 3 et de la forme sensiblement cylindrique des premiers contacts électriques 22.

### Mécanisme de connexion / déconnexion

Le mécanisme de connexion et déconnexion 7 (figures 1 à 3b) ou 107 (figures 4 à 5b) ou 207 (figures 6a à 7) est agencé sur le connecteur femelle 3.

Dans ce cas, si le connecteur mâle 5 est par exemple agencé sur une carte de circuit électrique, on ne manipule pas ce connecteur mâle 5 qui est sur la carte de circuit électrique pour actionner le mécanisme de connexion et déconnexion 7, 107, 207, mais le connecteur femelle 3 complémentaire. L'emplacement sur la carte de circuit électrique autour du connecteur mâle 5 peut donc être laissé libre pour connecter d'autres composants électriques et/ou électroniques.

Le mécanisme de connexion et déconnexion 7 (figures 1 à 3b) ou 107 (figures 4 à 5b) ou 207 (figures 6a à 7) est agencé plus précisément au niveau des parois latérales d'extrémité 13 de la coque 9 du connecteur associé.

Le mécanisme de connexion et déconnexion 7, 107, 207 comprend :
- au moins un dispositif d'actionnement 41, 141, 241 monté mobile sur ledit connecteur 3 entre une position de connexion et une position de déconnexion, le dispositif d'actionnement 41, 141, 241 comprenant au moins une première partie 41a, 141a, 241a configurée pour coopérer en position de connexion avec le connecteur complémentaire 5 pour fixer le connecteur 3 au connecteur complémentaire 5, notamment à l'aide d'un second moyen de maintien 43, et
- au moins un dispositif d'éjection 45 mobile en translation selon l'axe d'enfichage I dans une position en saillie en direction du connecteur complémentaire 5, le dispositif d'actionnement comportant au moins une deuxième partie 41b, 141b, 241b configurée pour coopérer en position de déconnexion avec le dispositif d'éjection 45 pour entraîner le déplacement en translation du dispositif d'éjection 45 dans la position en saillie
- le dispositif d'actionnement et le dispositif d'éjection 45 étant formés par au moins deux éléments distincts du connecteur 3.

Selon les modes de réalisation illustrés, le mécanisme de connexion et déconnexion 7, 107, 207 comprend deux dispositifs d'actionnement 41, 141, 241 et deux dispositifs d'éjection 45 respectivement associés à un dispositif d'actionnement 41, 141, 241.

Plus précisément, le mécanisme de connexion et déconnexion 7 (figures 1 à 3b) ou 107 (figures 4 à 5b) ou encore 207 (figures 6a à 7) comporte :
- deux dispositifs d'actionnement 41 ou 141 ou 241 respectivement mobiles entre la position de connexion entre les deux connecteurs femelle et mâle 3, 5 et la position de déconnexion des deux connecteurs 3 et 5,
- au moins un second moyen de maintien 43, 143, 243 des connecteurs femelle 3 et mâle 5 à l'état assemblé, et
- deux dispositifs d'éjection 45 respectivement aptes à être entraînés en translation selon l'axe d'enfichage I, par un dispositif d'actionnement 41 ou 141 ou 241 correspondant.

### Dispositif d'actionnement

### Premier mode de réalisation

Selon le premier mode de réalisation illustré sur les figures 1 à 3b, les dispositifs d'actionnement 41 sont montés mobiles en pivotement autour de l'axe 15, à partir de l'une des parois latérales 13 de la coque 9 du connecteur associé, par exemple du connecteur femelle 3. L'axe 15 fait donc office d'axe de fixation mais également d'axe de pivotement.

Plus précisément, en référence à l'orientation des figures, un premier dispositif d'actionnement 41 à gauche sur la figure 3b est apte à pivoter de la position de connexion vers la position de déconnexion dans un sens anti-horaire schématisé par la flèche F et un deuxième dispositif d'actionnement 41 à droite sur la figure 3b est apte à pivoter dans un sens horaire schématisé par la flèche F'. Les deux dispositifs d'actionnement 41 pivotent vers l'extérieur du connecteur 3 depuis la position de connexion vers la position de déconnexion. Sur la figure 3b, seul un des dispositifs d'actionnement 41 (sur la droite en référence à l'orientation des figures) est illustré dans une position après pivotement vers la position de déconnexion.

Les dispositifs d'actionnement 41 sont par exemple réalisés sous la forme de deux leviers d'actionnement 41 montés sur la coque 9 de l'un des connecteurs, ici le connecteur femelle 3, au niveau des parois latérales d'extrémité 13 de ce dernier.

Les leviers d'actionnement 41 peuvent être réalisés à titre d'exemple non limitatif en matériau inoxydable.

En référence à la figure 3b, les dispositifs d'actionnement 41 comprennent respectivement :
- au moins une première partie 41a portant un second moyen de maintien 43 et apte à être reçue dans le connecteur mâle 5,
- au moins une deuxième partie 41b apte à coopérer avec un dispositif d'éjection 45 associé.

Les dispositifs d'actionnement 41 comprennent avantageusement au moins une troisième partie 41c de préhension accessible depuis l'extérieur dudit connecteur 3.

Les trois parties 41a, 41b, 41c d'un levier d'actionnement 41 sont selon l'exemple illustré réalisées d'une seule pièce.

Selon l'exemple illustré, la première partie 41a s'étend longitudinalement selon une première direction et la deuxième partie 41b s'étend selon une deuxième direction différente de la première direction.

La première partie 41a s'étend par exemple sensiblement parallèlement à la paroi latérale 13 sur laquelle le levier d'actionnement 41 est monté dans la première position de connexion, la paroi latérale 13 s'étendant parallèlement à l'axe d'enfichage I dans cet exemple, c'est-à-dire sensiblement verticalement en référence à l'orientation de la figure 1 ou 3b.

Selon l'exemple illustré, c'est la première partie 41a d'un levier d'actionnement 41 qui reçoit l'axe de pivotement 15.

La première partie 41a est conformée pour être reçue dans le connecteur complémentaire, tel que le connecteur mâle 5 dans cet exemple. Plus précisément, la première partie 41a est reçue au niveau du décrochement 29 d'une paroi latérale d'extrémité 27 du connecteur complémentaire, ici le connecteur mâle 5, lorsque les deux connecteurs 3 et 5 sont connectés l'un avec l'autre.

Selon le premier mode de réalisation illustré, la première partie 41a et la deuxième partie 41b du levier d'actionnement 41 présentent une forme sensiblement en « L ». La deuxième partie 41b s'étend depuis la première partie 41a au niveau de l'axe 15 vers l'intérieur de la coque 9 du connecteur associé, dans l'exemple illustré du connecteur femelle 3. À cet effet, une paroi latérale 13 du connecteur femelle 3 dans cet exemple, formant support du mécanisme de connexion et déconnexion 7 présente une ouverture pour recevoir la deuxième partie 41b du levier d'actionnement 41. Cette ouverture est par exemple ménagée dans la partie inférieure de la coque 9, c'est-à-dire la partie opposée à la partie en vis-à-vis du connecteur complémentaire 5.

De plus, la deuxième partie 41b présente une surface de contact 47 avec un dispositif d'éjection 45 associé. La surface de contact 47 est dans l'exemple illustré formée par une pente inclinée par rapport l'axe d'enfichage I. L'angle d'inclinaison de la surface de contact 47 est choisi de manière à entraîner le dispositif d'éjection 45 en déplacement lorsque la deuxième partie 41b pivote autour de l'axe 15, jusqu'à ce que le dispositif d'éjection 45 fasse saillie par rapport au plan du connecteur 3, de façon à pousser le connecteur complémentaire 5 en vis-à-vis et permettre de désaccoupler les deux connecteurs 3 et 5.

La troisième partie de préhension 41c permet quant à elle un actionnement manuel du levier d'actionnement 41 pour désaccoupler les deux connecteurs 3 et 5.

Selon le premier mode de réalisation illustré sur les figures 2 à 3b, la partie de préhension 41c est réalisée sons forme d'une extension longitudinale à l'extrémité de la première partie 41a du levier d'actionnement 41. Dans cet exemple, la partie de préhension 41c présente une épaisseur évolutive, l'épaisseur en extrémité de la partie de préhension 41c étant choisie suffisante pour permettre une bonne prise en main par un utilisateur.

De plus, un second moyen de maintien 43 (figure 3b) est par exemple agencé à l'extrémité de la première partie 41a de chaque moyen d'entraînement 41.

Un second moyen de maintien 43 est apte à coopérer avec un premier moyen de maintien complémentaire 31 prévu sur le connecteur mâle 5 auquel le connecteur femelle 3 doit être connecté.

Le maintien de la connexion entre les connecteurs femelle et mâle 3, 5 se fait par exemple par encliquetage.

Ainsi, un second moyen de maintien est par exemple réalisé sous la forme d'un crochet 43 conformé pour coopérer avec un premier moyen de maintien 31 du connecteur complémentaire 5.

Le crochet 43 présente à cet effet une forme complémentaire à la forme de la pente 31a et de la portion d'appui 31b. Ceci permet la mise en place et le maintien d'une partie (ici la première partie 41a) du dispositif d'actionnement 41 au niveau du décrochement 29 du connecteur mâle 5. En effet, lorsque le connecteur femelle 3 est déplacé selon l'axe d'enfichage I pour se connecter au connecteur mâle 5, le crochet 43 est apte à coulisser contre la pente 31a jusqu'à dépasser cette pente 31a et venir reposer contre la portion d'appui 31b.

Le crochet 43 est par exemple formé du côté de la première partie 41a du dispositif d'actionnement orienté vers l'intérieur du connecteur femelle 3.

### Deuxième mode de réalisation

Selon le deuxième mode de réalisation illustré sur les figures 4 à 5b, les dispositifs d'actionnement 141 sont également montés mobiles en pivotement autour de l'axe 15, à partir de l'une des parois latérales 13 de la coque 9 du connecteur associé, par exemple du connecteur femelle 3.

Le dispositif d'actionnement 141 comprend une première partie 141a comportant un second moyen de maintien 143, sensiblement similaire à la première partie 41a d'un levier d'actionnement 41 selon le premier mode de réalisation. Cette première partie 141a n'est donc pas décrite de nouveau.

Le dispositif d'actionnement 141 selon le deuxième mode de réalisation peut comprendre en outre une came ou molette 141b, 141c prévue à l'extrémité de la première partie 141a. La molette présente :
- une partie 141c qui est accessible depuis l'extérieur du connecteur 3 et qui forme la partie de préhension, et
- une partie 141b non accessible, ménagée à l'intérieur du connecteur 3 et qui présente une surface de contact 147 apte à coopérer avec un dispositif d'éjection 45 associé.

Comme précédemment, une ouverture est pratiquée au niveau des parois latérales 13 du connecteur portant le mécanisme de connexion et déconnexion 107, ici le connecteur femelle 3, pour loger la partie 141b de la molette à l'intérieur du connecteur femelle 3.

Selon le deuxième mode de réalisation, les deuxième 141b et troisième 141c parties du dispositif d'actionnement 141 sont donc formées par la molette.

Comme pour le premier mode de réalisation, la surface de contact 147 prévue sur la molette forme une pente inclinée par rapport l'axe d'enfichage I. L'angle d'inclinaison de la surface de contact 147 est choisi de manière à entraîner le dispositif d'éjection 45 en déplacement lorsque la molette, actionnée manuellement, pivote autour de l'axe 15, jusqu'à ce que le dispositif d'éjection 45 fasse saillie par rapport au plan du connecteur femelle 3, de façon à pousser le connecteur complémentaire 5 en vis-à-vis et permettre de désaccoupler les deux connecteurs 3 et 5.

On peut prévoir en outre, un moyen pour faciliter la prise en main du moyen de préhension, tel qu'une denture 148 prévue sur la surface externe du moyen de préhension 141c par exemple réalisé sous forme de molette tel qu'illustré sur les figures 4 et 5b.

### Troisième mode de réalisation

Contrairement au premier ou deuxième mode de réalisation, les dispositifs d'actionnement 241, selon le troisième mode de réalisation illustré sur la figure 6a, sont montés mobiles en translation entre une position de connexion illustrée sur la figure 6b et une position de déconnexion illustrée sur la figure 6c.

Plus précisément, en référence à l'orientation des figures 6b et 6c, un premier dispositif d'actionnement 241 à droite est mobile de la position de connexion vers la position de déconnexion selon la flèche F₁ et un deuxième dispositif d'actionnement 241 à gauche est mobile de la position de connexion vers la position de déconnexion selon la flèche F₂. Les deux dispositifs d'actionnement 241 coulissent vers l'intérieur du connecteur 3 depuis la position de connexion vers la position de déconnexion.

Les dispositifs d'actionnement 241 sont réalisés au moins en partie en un matériau élastiquement déformable.

De façon similaire au premier mode de réalisation et au deuxième mode de réalisation, les dispositifs d'actionnement 241 comprennent respectivement :
- au moins une première partie 241a portant par exemple un second moyen de maintien 243, et apte à être reçue dans le connecteur complémentaire, tel que le connecteur mâle 5 dans cet exemple,
- au moins une deuxième partie 241b apte à coopérer avec un dispositif d'éjection 45 associé.

Comme pour les premier et deuxième modes de réalisation, les dispositifs d'actionnement 241 comprennent avantageusement au moins une troisième partie 241c de préhension accessible depuis l'extérieur dudit connecteur 3.

Les trois parties 241a, 241b, 241c d'un levier d'actionnement 241 sont selon le troisième mode de réalisation illustré sur les figures 6a à 6c réalisées d'une seule pièce.

Par ailleurs, la première partie 241a et la troisième partie 241c présentent une forme sensiblement en « L », la première partie 241a s'étendant sensiblement parallèlement à l'axe d'enfichage I et la troisième partie 241c s'étendant sensiblement transversalement à l'axe d'enfichage I vers l'extérieur de la coque 9 du connecteur associé, dans l'exemple illustré du connecteur femelle 3. La troisième partie 241c fait ainsi saillie par rapport à la coque 9 du connecteur 3.

La deuxième partie 241b est similaire à la deuxième partie 41b décrite en référence au premier mode de réalisation et n'est donc pas décrite de nouveau.

Le troisième mode de réalisation diffère également du premier ou deuxième mode de réalisation en ce que l'axe de fixation 15 ne fait plus office d'axe de pivotement pour la première partie 241a.

En outre, le crochet 243 porté par la première partie 241a selon le troisième mode de réalisation tel qu'illustré sur les figures 6a à 6c, diffère du premier ou deuxième mode de réalisation en ce qu'il est par exemple formé du côté de la première partie 241a du dispositif d'actionnement orienté vers l'extérieur du connecteur femelle 3.

Selon une alternative illustré sur la figure 7, le levier d'actionnement 241 est par exemple réalisé en deux pièces :
- d'une part la première partie 241a portant le second moyen de maintien 243, et apte à être reçue dans le connecteur mâle complémentaire 5, et
- d'autre part la deuxième partie 241b apte à coopérer avec un dispositif d'éjection 45 associé et la troisième partie 241c de préhension accessible depuis l'extérieur dudit connecteur 3. Les deuxième et troisième parties 241b et 241c sont selon cette alternative réalisées d'une seule pièce.

Selon cette alternative, la première partie 241a est avantageusement montée mobile en pivotement autour d'un axe de pivotement 244 sur la troisième partie 241c du levier d'actionnement 241. À titre d'exemple, la première partie 241a est montée sur un ressort 246 avantageusement pour permettre la mobilité de la première partie 241a entre :
- une première position de repos dans laquelle la première partie 241a est sensiblement parallèle à l'axe d'enfichage I et
- une deuxième position (représentée en pointillés sur la figure 7) dans laquelle la première partie 241a est inclinée par rapport à l'axe d'enfichage I.

Ceci permet de faciliter l'encliquetage entre les premiers et seconds moyens de maintien 231 et 243 portés par les deux connecteurs 3 et 5, lors de l'enfichage des deux connecteurs 3 et 5.

Par ailleurs, le dispositif d'actionnement 241 mobile en translation selon le troisième mode de réalisation et réalisé en une seule pièce selon la variante des figures 6a à 6c ou en deux pièces selon la variante représentée en figure 7, peut comprendre un moyen d'anti-rotation 255. Le moyen d'anti-rotation 255 permet de ne travailler que dans l'axe de translation du dispositif d'actionnement 241.

On peut prévoir en outre une butée permettant de limiter la course du dispositif d'actionnement 241. Selon l'exemple illustré, le moyen d'anti-rotation 255 assure également la fonction de butée dans la position de repos ou dans la position maximale de translation du dispositif d'actionnement 241.

À titre d'exemple illustratif et non limitatif, le moyen d'anti-rotation 255 est par exemple réalisée sous une forme sensiblement oblongue.

On peut prévoir en outre que le moyen d'anti-rotation 255 soit apte à recevoir un moyen de fixation tel qu'une goupille (non visible sur les figures) montée des deux côtés de la coque 9.

### Dispositif d'éjection

Le dispositif d'éjection 45 est distinct du dispositif d'actionnement 41 ou 141 ou 241 associé. Plus précisément, le dispositif d'éjection 45 et le dispositif d'actionnement 41, 141, 241 associé sont réalisés par deux pièces dissociées.

Les dispositifs d'éjection 45 sont quant à eux montés mobiles en translation selon la direction d'enfichage I des connecteurs femelle et mâle entre une position de repos et une position d'éjection dans laquelle ils sont aptes à exercer un effort sur le connecteur complémentaire 5 en regard de façon à désaccoupler l'ensemble connecteur.

Selon le mode de réalisation décrit, dans la position de repos, un dispositif d'éjection 45 est escamoté à l'intérieur du connecteur femelle 3. La surface du dispositif d'éjection 45 est alors située en dessous de, ou, est affleurante à, la surface du connecteur femelle 3.

Dans la position d'éjection, le dispositif d'éjection 45 est en saillie par rapport à la surface du connecteur femelle 3.

Dans l'exemple illustré sur la figure 3b ou 5b, un des dispositifs d'éjection 45 (à gauche sur les figures) est illustré en position de repos tandis que l'autre dispositif d'éjection 45 (à droite sur les figures) est illustré en position d'éjection.

Les dispositifs d'éjection 45 sont réalisés sous la forme de pions ou poussoirs 45.

Les pions 45 sont à titre d'exemple réalisés en un matériau apte à absorber l'impact, à titre d'exemple en matériau inoxydable par exemple passivé, ou en variante en matériau plastique pour éviter d'abîmer la coque 23 du connecteur complémentaire 5 sur lequel les pions 45 sont destinés à appliquer un effort. En variante ou en complément, on peut prévoir des moyens de protection, par exemple réalisés sous forme de pions complémentaires, prévus sur le connecteur complémentaire 5, au niveau de l'impact avec les dispositifs d'éjection 45.

Les pions 45 présentent une tête 49 apte à coulisser sur la surface de contact 47, 147, 247 correspondante et un corps 51 apte à pousser le connecteur complémentaire, tel que le connecteur mâle 5, lorsqu'il est en saillie dans la position d'éjection. Le corps 51 s'étend selon l'axe d'enfichage I des deux connecteurs 3 et 5, de manière à permettre une déconnexion des connecteurs 3 et 5, selon la même direction que pour la connexion et l'enfichage des deux connecteurs 3, 5. La tête 49 et le corps 51 d'un pion 45 peuvent être réalisés d'une seule pièce.

On peut prévoir en outre un moyen de rappel 53 de chaque dispositif d'éjection 45 dans la position de repos. Il s'agit par exemple d'un ressort de rappel 53 tel qu'un ressort de compression. Seul un ressort de rappel 53 est illustré sur les figures 3b et 5b. La force exercée par un dispositif d'actionnement 41 pour déconnecter les deux connecteurs 3, 5 doit être supérieure à la constante de rappel du ressort 53. Le ressort 53 est agencé de sorte que l'axe du ressort 53 soit sensiblement parallèle à l'axe d'enfichage I des connecteurs femelle et mâle 3, 5.

### Procédé de connexion

### Premier et deuxième modes de réalisation

Le procédé de connexion des connecteurs mâle et femelle 5, 3 tels que décrits précédemment se réalise comme suit en référence aux figures 8a à 8c et 1.

Les figures 8a à 8c représentent une séquence de connexion des connecteurs 3 et 5 dont l'un porte un mécanisme de connexion et déconnexion 7 selon le premier mode de réalisation. Bien entendu, la séquence de connexion est semblable pour un mécanisme de connexion et déconnexion 107 selon le deuxième mode de réalisation.

Ainsi, afin de connecter mécaniquement et électriquement les deux connecteurs femelle et mâle 3, 5 désassemblés comme l'illustre la figure 8a, lors d'une première étape on positionne les deux connecteurs 3 et 5 en vis-à-vis. Plus précisément, les supports de contacts électriques 19 et 35 respectivement du connecteur femelle 3 et du connecteur mâle 5 sont placés en regard l'un de l'autre.

On enfiche les deux connecteurs 3, 5 selon la direction d'enfichage I, de sorte que les dispositifs d'actionnement 41 ou 141 portés par un connecteur 3, s'insèrent au moins partiellement dans des logements correspondants sur l'autre connecteur 5, et viennent se fixer dans l'autre connecteur 5.

Plus précisément, les premières parties 41a (ou 141a) des dispositifs d'actionnement 41 (ou 141) portés par un connecteur, tel que le connecteur femelle 3, s'insèrent dans les logements 29, par exemple réalisés par des décrochements 29, prévus sur l'autre connecteur, tel que le connecteur mâle 5. Ceci est schématisé sur la figure 8b.

L'enfichage des deux connecteurs 3, 5 selon l'axe I, entraîne le crochet de maintien 43 (ou 143) prévu à l'extrémité de chaque dispositif d'actionnement 41 (ou 141) en coulissement sur la pente 31a du premier moyen de maintien 31 du connecteur complémentaire, ici le connecteur mâle 5, de sorte que chaque dispositif d'actionnement 41 (ou 141) pivote légèrement vers l'extérieur du connecteur 3 tel que schématisé sur la figure 8c par les flèches F et F', sans toutefois pivoter suffisamment pour entraîner les dispositifs d'éjection tels que des pions 45 en translation jusqu'à une position en saillie par rapport à la coque 9 du connecteur femelle 3.

En continuant l'enfichage des deux connecteurs 3 et 5 selon l'axe I, les crochets 43 (ou 143) dépassent la pente 31a et viennent en appui contre les portions d'appui 31b correspondantes prévues au niveau du connecteur complémentaire, tel que le connecteur mâle 5, tel que schématisé par la figure 1.

Les deux connecteurs 3 et 5 sont ainsi maintenus connectés grâce à l'encliquetage des dispositifs d'actionnement 41 (ou 141) portés par un connecteur, tel que le connecteur femelle 3, sur l'autre connecteur complémentaire, tel que le connecteur mâle 5.

Dans cette position enfichée des deux connecteurs 3 et 5, les seconds contacts électriques 39 (cf. figure 2) portés par le connecteur mâle 5 sont reçus dans les premiers contacts électriques 22 complémentaire portés par le connecteur femelle 3.

On peut prévoir une étape supplémentaire de capotage de l'ensemble connecteur 1 permettant d'éviter un actionnement intempestif du mécanisme de connexion et déconnexion 7 (ou 107 ou 207).

### Troisième mode de réalisation

En référence aux figures 9a et 9b, le procédé de connexion des connecteurs 3 et 5 dont l'un porte un mécanisme de connexion et déconnexion 207 selon le troisième mode de réalisation diffère en ce que les premières parties 241a des dispositifs d'actionnement 241 portés par un connecteur, tel que le connecteur femelle 3, s'insèrent dans les logements 229 réalisés à l'intérieur du connecteur complémentaire, tel que le connecteur mâle 5.

Partant de la position désassemblée des deux connecteurs 3 et 5 illustrée sur la figure 9a, l'enfichage des deux connecteurs 3, 5 selon l'axe I, entraîne le crochet de maintien 243 prévu à l'extrémité de chaque dispositif d'actionnement 241 en coulissement sur la pente 231a du premier moyen de maintien 231 du connecteur complémentaire, ici le connecteur mâle 5. Ce coulissement entraîne un déplacement en translation des leviers d'actionnement 241 vers l'intérieur du connecteur, ici femelle 3, de sorte que le dispositif d'éjection 45 est également entraîné en coulissement sur la surface de contact 247 sensiblement inclinée de la troisième partie 241c de chaque levier d'actionnement 241, sans toutefois être entraînés jusqu'à une position en saillie par rapport à la coque 9 du connecteur femelle 3.

En continuant l'enfichage des deux connecteurs 3 et 5 selon l'axe I, les crochets 243 se retrouvent contre les premiers moyens de maintien 231 associés du connecteur complémentaire, ici mâle 5, comme illustré sur la figure 9b, jusqu'à dépasser respectivement la pente 231a correspondante et venir en appui contre les portions d'appui 231b des premiers moyens de maintien 231 complémentaires, tel que schématisé par la figure 6b.

En complément ou en alternative, on peut réaliser le dispositif d'actionnement 241 au moins partiellement dans un matériau élastiquement déformable, en particulier au niveau du second moyen de maintien 243.

Selon une autre alternative du dispositif d'actionnement 241 en deux parties, représentée de façon schématique sur la figure 7, lors de l'enfichage des deux connecteurs 3, 5 selon l'axe I, le coulissement du crochet de maintien 243 contre la pente 231a du premier moyen de maintien 231 du connecteur complémentaire, ici le connecteur mâle 5, entraîne le pivotement de la première partie 241a de levier d'actionnement 241 vers l'intérieur du connecteur, ici femelle 3, avant de venir en appui contre les portions d'appui 231b des premiers moyens de maintien 231 complémentaires du connecteur mâle 5.

### Procédé de déconnexion

### Premier et deuxième modes de réalisation

En ce qui concerne le premier ou le deuxième mode de réalisation, afin de déconnecter les deux connecteurs 3 et 5 enfichés tels que représentés sur la figure 1, on pivote au moins un dispositif d'actionnement 41, 141 porté par l'un des connecteurs, dans les exemples illustrés le connecteur femelle 3, vers la position de déconnexion, de sorte que le dispositif d'éjection 45 associé est entraîné en translation selon l'axe d'enfichage I en direction de l'autre connecteur 5 complémentaire, de manière à pousser le connecteur complémentaire 5 en vis-à-vis pour désaccoupler les deux connecteurs 3, 5.

Selon les modes de réalisation illustrés, on pivote par exemple manuellement les deux dispositifs d'actionnement 41 (figure 3b) ou 141 (figure 5b) de part et d'autre du connecteur associé les portant, tel que le connecteur femelle 3.

Lors du pivotement d'un dispositif d'actionnement 41 ou 141 vers la position de déconnexion, le dispositif d'éjection associé, tel qu'un pion 45, est entraîné en translation selon l'axe d'enfichage I par le dispositif d'actionnement 41 ou 141. Plus précisément, le dispositif d'éjection 45, par exemple la tête 49 du pion 45, coulisse sur la surface de contact 47 ou 147 du dispositif d'actionnement 41 ou 141 associé et le dispositif d'éjection 45, par exemple le corps 51 du pion 45, se déplace en translation selon l'axe d'enfichage I en direction de l'autre connecteur complémentaire, tel que le connecteur mâle 5 (vers le haut en référence à l'orientation des figures 3b ou 5b).

Les dispositifs d'éjection 45, plus précisément les corps 51 des pions 45 dans cet exemple, se retrouvent en saillie par rapport au plan défini par le connecteur 3 portant le mécanisme de connexion et déconnexion 7 ou 107, de manière à pousser le connecteur complémentaire 5 en vis-à-vis et ainsi provoquer la séparation des contacts électriques 22, 39 du connecteur mâle 5 et du connecteur femelle 3.

### Troisième mode de réalisation

Le procédé de déconnexion des connecteurs 3 et 5 dont l'un porte un mécanisme de connexion et déconnexion 207 selon le troisième mode de réalisation diffère en ce que pour déconnecter les deux connecteurs 3 et 5 enfichés tels que représentés sur la figure 6b, on ne pivote plus les dispositifs d'actionnement 41, 141 mais au contraire on pousse les dispositifs d'actionnement 241 selon les flèches F₁ et F₂ de part et d'autre du connecteur 3, vers la position de déconnexion, à savoir vers l'intérieur du connecteur femelle 3, comme schématisé sur la figure 6c.

De façon similaire au premier ou deuxième mode de réalisation, le dispositif d'éjection 45 associé, plus précisément la tête 49, coulisse alors sur la surface de contact 247 du dispositif d'actionnement 241 associé et le dispositif d'éjection 45, par exemple le corps 51 du pion 45, se déplace en translation selon l'axe d'enfichage I en direction de l'autre connecteur complémentaire, tel que le connecteur mâle 5 (vers le haut en référence à l'orientation de la figure 6c). Le dispositif d'éjection 45 pousse alors le connecteur complémentaire 5 en vis-à-vis ce qui permet de désaccoupler les deux connecteurs 3, 5.

Ainsi, on comprend donc qu'avec un tel mécanisme de connexion et déconnexion 7, 107 ou 207, pour la connexion (ou accouplement) des deux connecteurs 3 et 5, les dispositifs d'actionnement 41, 141, 241 viennent se fixer, par exemple par encliquetage, de façon simple au connecteur complémentaire 5. Aucune manipulation particulière n'est requise. De plus, des ressorts de rappel 53 peuvent permettre aux dispositifs d'actionnement 41, 141 de rester en position de repos verrouillée.

En ce qui concerne le désaccouplement ou déconnexion des deux connecteurs 3 et 5, il suffit d'exercer une pression sur les parties de préhension 41c, 241c selon les premier et troisième modes de réalisation, ou un mouvement de rotation des molettes 141c selon le deuxième mode de réalisation, pour entraîner les deux pions 45, de façon à pousser le connecteur en vis-à-vis et désaccoupler la connexion.

En conclusion, le mécanisme de connexion et déconnexion 7, 107, 207 selon l'invention permet de coupler et désaccoupler les deux connecteurs 3 et 5 en toute sécurité, sans outillage et en aveugle. En effet, la simplicité du mécanisme de connexion et déconnexion 7, 107, 207 et l'absence de la nécessité d'outillage spécifique permet de déconnecter les deux connecteurs 3 et 5 même sans les voir.

En outre, cela permet de désaccoupler les deux connecteurs 3 et 5 selon la direction d'enfichage I, dans l'alignement des broches de connexion sans les abîmer, sans mouvements aléatoires et sans tirer sur les câbles.

L'ensemble connecteur 1 est donc ergonomique et facile d'utilisation, avec une connexion ou déconnexion intuitive.

## Revendications

1. Connecteur (3) apte à être connecté avec un connecteur complémentaire (5) selon un axe d'enfichage (I) pour réaliser une connexion électrique, comportant un mécanisme de connexion et déconnexion (7, 107, 207) au connecteur complémentaire (5) comprenant :
- au moins un dispositif d'actionnement (41, 141, 241), et
- au moins un dispositif d'éjection (45),
tels que :
- le dispositif d'actionnement (41, 141, 241) et le dispositif d'éjection (45) sont réalisés par deux pièces dissociées,
- le dispositif d'actionnement (41, 141, 241) est monté mobile sur ledit connecteur (3) entre une position de connexion et une position de déconnexion, le dispositif d'actionnement (41, 141, 241) comprenant :
• au moins une deuxième partie (41b, 141b, 241b) présentant une surface de contact (47, 147, 247) avec ledit dispositif d'éjection (45) associé,
**caractérisé en ce que**
- le dispositif d'actionnement comprend en outre au moins une première partie (41a, 141a, 241a) présentant un moyen de maintien (43, 143, 243) au connecteur complémentaire (5), configuré pour fixer le connecteur (3) au connecteur complémentaire (5) dans la position de connexion, et
- le dispositif d'éjection est réalisé sous forme de pion (45) comportant une tête (49) et un corps (51) monté sur ledit connecteur (3) mobile en translation selon l'axe d'enfichage (I) entre une position de repos et une position d'éjection dans laquelle le corps (51) du pion (45) est en saillie par rapport audit connecteur (3) en direction du connecteur complémentaire (5), la deuxième partie (41b, 141b, 241b) du dispositif d'actionnement (41, 141, 241) étant configurée pour coopérer en position de déconnexion avec le pion (45), de sorte que la tête (49) du pion (45) coulisse sur la surface de contact (47, 147, 247) du dispositif d'actionnement (41, 141, 241) associé pour entraîner le déplacement en translation du corps (51) du pion (45) dans la position en saillie.

2. Connecteur selon la revendication précédente, comportant un moyen de rappel (53) du pion (45) dans la position de repos.

3. Connecteur selon l'une des revendications précédentes, dans lequel le dispositif d'actionnement (41, 141) est monté pivotant.

4. Connecteur selon la revendication précédente, dans lequel un dispositif d'actionnement (41, 141) est fixé audit connecteur (3) à l'aide d'un axe (15) agencé de manière à traverser transversalement ledit connecteur (3) et le dispositif d'actionnement (41, 141), et dans lequel le dispositif d'actionnement (41, 141) est mobile en pivotement autour dudit axe (15).

5. Connecteur selon l'une des revendications 1 ou 2, dans lequel le dispositif d'actionnement (241) est monté mobile en translation transversalement à l'axe d'enfichage (I).

6. Connecteur selon l'une quelconque des revendications précédentes, dans lequel, dans la position de repos, le pion (45) est dans une position escamotée à l'intérieur dudit connecteur (3).

7. Connecteur selon l'une quelconque des revendications précédentes, dans lequel le mécanisme de connexion et déconnexion (7, 107, 207) comprend deux dispositifs d'actionnement (41, 141, 241) et deux pions (45) respectivement associés à un dispositif d'actionnement (41, 141, 241).

8. Connecteur selon la revendication précédente, dans lequel ledit connecteur (3) s'étend longitudinalement par une première et une deuxième parois latérales d'extrémité (13) et dans lequel les deux dispositifs d'actionnement (41, 141, 241) sont agencés sur les deux parois latérales d'extrémité (13) longitudinalement opposées dudit connecteur (3).

9. Connecteur selon l'une des revendications précédentes, dans lequel le moyen de maintien (43, 143, 243) est réalisé sous la forme d'un crochet (43, 143, 243).

10. Connecteur selon l'une des revendications précédentes, dans lequel la surface de contact (47, 147, 247) de la deuxième partie (41b, 141b, 241b) est inclinée par rapport à l'axe d'enfichage (I).

11. Connecteur selon l'une quelconque des revendications précédentes, dans lequel un dispositif d'actionnement (41, 141, 241) comprend une partie de préhension (41c, 141c, 241c) accessible depuis l'extérieur dudit connecteur (3).

12. Connecteur selon la revendication précédente, dans lequel la partie de préhension (41c, 141c, 241c) est agencée à une extrémité du dispositif d'actionnement (41, 141, 241) opposée à une extrémité portant la première partie (41a, 141a, 241a) configurée pour coopérer avec le connecteur complémentaire (5).

13. Connecteur selon les revendications 11 ou 12, dans lequel un dispositif d'actionnement (141) comporte une molette présentant une partie de préhension (141c) accessible depuis l'extérieur dudit connecteur (3) et une partie (141b) ménagée à l'intérieur dudit connecteur (3) pour coopérer avec un pion (45) associé.

14. Ensemble connecteur (1) comprenant un connecteur femelle (3) selon l'une des revendications précédentes et un connecteur mâle (5) complémentaire du connecteur femelle (3).

15. Ensemble connecteur selon la revendication précédente, dans lequel le connecteur complémentaire (5) au connecteur (3) portant le mécanisme de connexion et déconnexion (7, 107, 207) présente au moins un logement (29) configuré pour l'engagement et le maintien d'au moins un élément du mécanisme de connexion et déconnexion (7, 107, 207).

## Patentansprüche

1. Steckverbinder (3), der geeignet ist, mit einem komplementären Steckverbinder (5) gemäß einer Steckachse (I) verbunden zu werden, um eine elektrische Verbindung herzustellen,
der einen Mechanismus (7, 107, 207) zum Verbinden mit dem und zum Trennen von dem komplementären Steckverbinder (5) aufweist, der Folgendes umfasst:
- mindestens eine Betätigungsvorrichtung (41, 141, 241) und
- mindestens eine Ausstoßvorrichtung (45), derart, dass
- die Betätigungsvorrichtung (41, 141, 241) und die Ausstoßvorrichtung (45) durch zwei voneinander getrennte Teile ausgeführt sind,
- die Betätigungsvorrichtung (41, 141, 214) zwischen einer Verbindungsposition und einer Trennposition beweglich an dem Steckverbinder (3) montiert ist, wobei die Betätigungsvorrichtung (41, 141, 241) Folgendes umfasst:
• mindestens einen zweiten Teil (41b, 141b, 241b), der eine Kontaktfläche (47, 147, 247) mit der zugeordneten Ausstoßvorrichtung (45) aufweist,
**dadurch gekennzeichnet, dass**
- die Betätigungsvorrichtung ferner mindestens einen ersten Teil (41a, 141a, 241a) umfasst, der ein Mittel (43, 143, 243) zum Halten an dem komplementären Steckverbinder (5) aufweist, das dazu ausgebildet ist, den Steckverbinder (3) in der Verbindungsposition am komplementären Steckverbinder (5) zu befestigen, und
- die Ausstoßvorrichtung in der Form eines Zapfens (45) ausgeführt ist, der einen Kopf (49) und einen Körper (51) aufweist und zwischen einer Ruheposition und einer Ausstoßposition, in der der Körper (51) des Zapfens (45) bezüglich des Steckverbinders (3) in Richtung des komplementären Steckverbinders (5) vorragt, gemäß der Steckachse (I) translationsbeweglich am Steckverbinder (3) montiert ist, wobei der zweite Teil (41b, 141b, 241b) der Betätigungsvorrichtung (41, 141, 241) dazu ausgebildet ist, in Trennposition so mit dem Zapfen (45) zusammenzuwirken, dass der Kopf (49) des Zapfens (45) auf der Kontaktfläche (47, 147, 247) der zugeordneten Betätigungsvorrichtung (41, 141, 241) gleitet, um die translatorische Verschiebung des Körpers (51) des Zapfens (45) in der vorragenden Position zu bewirken.

2. Steckverbinder nach dem vorhergehenden Anspruch, der ein Mittel (53) zum Rückholen des Zapfens (45) in die Ruheposition aufweist.

3. Steckverbinder nach einem der vorhergehenden Ansprüche, wobei die Betätigungsvorrichtung (41, 141) schwenkend montiert ist.

4. Steckverbinder nach dem vorhergehenden Anspruch, wobei eine Betätigungsvorrichtung (41, 141) mit Hilfe eines Achsbolzens (15) am Steckverbinder (3) befestigt ist, der so angeordnet ist, dass er den Steckverbinder (3) und die Betätigungsvorrichtung (41, 141) quer durchquert, und wobei die Betätigungsvorrichtung (41, 141) um den Achsbolzen (15) schwenkbeweglich ist.

5. Steckverbinder nach einem der Ansprüche 1 oder 2, wobei die Betätigungsvorrichtung (241) quer zur Steckachse (I) translationsbeweglich montiert ist.

6. Steckverbinder nach einem der vorhergehenden Ansprüche, wobei der Zapfen (45) in der Ruheposition in einer in das Innere des Steckverbinders (3) eingefahrene Position ist.

7. Steckverbinder nach einem der vorhergehenden Ansprüche, wobei der Verbindungs- und Trennmechanismus (7, 107, 207) zwei Betätigungsvorrichtungen (41, 141, 241) und zwei jeweils einer Betätigungsvorrichtung (41, 141, 241) zugeordnete Zapfen (45) umfasst.

8. Steckverbinder nach dem vorhergehenden Anspruch, wobei sich der Steckverbinder (3) in Längsrichtung durch eine erste und eine zweite Endseitenwand (13) erstreckt und wobei die beiden Betätigungsvorrichtungen (41, 141, 241) an den beiden in Längsrichtung gegenüberliegenden Endseitenwänden (13) des Steckverbinders (3) angeordnet sind.

9. Steckverbinder nach einem der vorhergehenden Ansprüche, wobei das Haltemittel (43, 143, 243) in der Form eines Hakens (43, 143, 243) ausgeführt ist.

10. Steckverbinder nach einem der vorhergehenden Ansprüche, wobei die Kontaktfläche (47, 147, 247) des zweiten Teils (41b, 141b, 241b) bezüglich der Steckachse (I) geneigt ist.

11. Steckverbinder nach einem der vorhergehenden Ansprüche, wobei eine Betätigungsvorrichtung (41, 141, 241) einen Greifteil (41c, 141c, 241c) umfasst, der von außerhalb des Steckverbinders (3) zugänglich ist.

12. Steckverbinder nach dem vorhergehenden Anspruch, wobei der Greifteil (41c, 141c, 241c) an einem Ende der Betätigungsvorrichtung (41, 141, 241) angeordnet ist, das einem Ende gegenüberliegt, das den ersten Teil (41a, 141a, 241a) trägt, der dazu ausgebildet ist, mit dem komplementären Steckverbinder (5) zusammenzuwirken.

13. Steckverbinder nach Ansprüchen 11 oder 12, wobei eine Betätigungsvorrichtung (141) ein Rädchen aufweist, das einen Greifteil (141c) umfasst, der von außerhalb des Steckverbinders (3) zugänglich ist, und einen Teil (141b) aufweist, der im Innern des Steckverbinders (3) angeordnet ist, um mit einem zugeordneten Zapfen (45) zusammenzuwirken.

14. Steckverbinderanordnung (1), die einen weiblichen Steckverbinder (3) nach einem der vorhergehenden Ansprüche und einen zum weiblichen Steckverbinder (3) komplementären männlichen Steckverbinder (5) umfasst.

15. Steckverbinderanordnung nach dem vorhergehenden Anspruch, wobei der zum Steckverbinder (3), der den Verbindungs- und Trennmechanismus (7, 107, 207) trägt, komplementäre Steckverbinder (5) mindestens eine Aufnahme (29) aufweist, die dazu ausgebildet ist, mindestens ein Element des Verbindungs- und Trennmechanismus (7, 107, 207) in Eingriff zu nehmen und zu halten.

## Claims

1. Connector (3) that can be connected with a complementary connector (5) on a plugging-in axis (I) to produce an electrical connection, comprising a mechanism (7, 107, 207) for connecting to and disconnecting from the complementary connector (5) comprising:
- at least one actuation device (41, 141, 241), and
- at least one ejection device (45),
such that:
- the actuation device (41, 141, 241) and the ejection device (45) are produced by two separate pieces,
- the actuation device (41, 141, 241) is mounted to move on said connector (3) between a connection position and a disconnection position, the actuation device (41, 141, 241) comprising:
• at least one second part (41b, 141b, 241b) having a contact surface (47, 147, 247) with said associated ejection device (45),
**characterized in that**
- the actuation device further comprises at least one first part (41a, 141a, 241a) having a means (43, 143, 243) for securing to the complementary connector (5), configured to fix the connector (3) to the complementary connector (5) in the connection position, and
- the ejection device is produced in the form of a pin (45) comprising a head (49) and a body (51) mounted on said connector (3) to move translationally along the plugging-in axis (I) between a rest position and an ejection position in which the body (51) of the pin (45) protrudes from said connector (3) in the direction of the complementary connector (5),
the second part (41b, 141b, 241b) of the actuation device (41, 141, 241) being configured to cooperate in the disconnection position with the pin (45), such that the head (49) of the pin (45) slides on the contact surface (47, 147, 247) of the associated actuation device (41, 141, 241) to drive the translational displacement of the body (51) of the pin (45) into the protruding position.

2. Connector according to the preceding claim, comprising a means (53) for returning the piece (45) into the rest position.

3. Connector according to either of the preceding claims, in which the actuation device (41, 141) is pivotably mounted.

4. Connector according to the preceding claim, in which an actuation device (41, 141) is fixed to said connector (3) using an axis (15) arranged in such a way as to pass transversely through said connector (3) and the actuation device (41, 141), and in which the actuation device (41, 141) is pivotably mobile about said axis (15).

5. Connector according to either of Claims 1 and 2, in which the actuation device (241) is mounted to be translationally mobile transversely to the plugging-in axis (I).

6. Connector according to any one of the preceding claims, in which, in the rest position, the pin (45) is in a position retracted inside said connector (3).

7. Connector according to any one of the preceding claims, in which the connection and disconnection mechanism (7, 107, 207) comprises two actuation devices (41, 141, 241) and two pins (45) respectively associated with an actuation device (41, 141, 241).

8. Connector according to the preceding claim, in which said connector (3) extends longitudinally through a first and a second end lateral walls (13) and in which the two actuation devices (41, 141, 241) are arranged on the two longitudinally opposing end lateral walls (13) of said connector (3).

9. Connector according to one of the preceding claims, in which the securing means (43, 143, 243) is produced in the form of a hook (43, 143, 243).

10. Connector according to one of the preceding claims, in which the contact surface (47, 147, 247) of the second part (41b, 141b, 241b) is inclined relative to the plugging-in axis (I).

11. Connector according to any one of the preceding claims, in which an actuation device (41, 141, 241) comprises a gripping part (41c, 141c, 241c) accessible from outside said connector (3).

12. Connector according to the preceding claim, in which the gripping part (41c, 141c, 241c) is arranged at an end of the actuation device (41, 141, 241) opposite an end bearing the first part (41a, 141a, 241a) configured to cooperate with the complementary connector (5).

13. Connector according to Claims 11 or 12, in which an actuation device (141) comprises a thumbwheel having a gripping part (141c) accessible from outside said connector (3) and a part (141b) formed inside said connector (3) to cooperate with an associated pin (45).

14. Connector assembly (1) comprising a female connector (3) according to one of the preceding claims and a male connector (5) complementing the female connector (3).

15. Connector assembly according to the preceding claim, in which the connector (5) complementing the connector (3) bearing the connection and disconnection mechanism (7, 107, 207) has at least one housing (29) configured to engage with and secure at least one element of the connection and disconnection mechanism (7, 107, 207).
